# EUROPÄISCHE PATENTSCHRIFT

(11) **EP 4 172 419 B1**
(45) Veröffentlichungstag und Bekanntmachung des Hinweises auf die Patenterteilung: **26.03.2025**
(21) Anmeldenummer: 20736293.0
(22) Anmeldetag: 29.06.2020
(51) Int. Cl.: E03C 1/06, A47K 3/28

(54) **BRAUSEHALTERUNGSSYSTEM FÜR EINEN BRAUSEKOPF, EIN ENTSPRECHENDES BRAUSESYSTEM, SOWIE VERWENDUNG DESSELBEN**
SHOWER-HOLDING SYSTEM FOR A SHOWER HEAD, A CORRESPONDING SHOWER SYSTEM, AND USE THEREOF
SYSTÈME DE SUPPORT DE DOUCHE POUR POMME DE DOUCHE, SYSTÈME DE DOUCHE CORRESPONDANT ET SON UTILISATION

(43) Veröffentlichungstag der Anmeldung: 03.05.2023
(73) Patentinhaber: Viega Technology GmbH & Co. KG, 57439 Attendorn (DE)
(72) Erfinder: OBRIST, Roland, 7412 Scharans (CH); KNUPFER, Daniel, 7205 Zizers (CH); TRIET, Philipp, 7310 Bad Ragaz (CH)
(74) Vertreter: Cohausz & Florack
(86) Internationale Anmeldenummer: PCT/EP2020/068272
(87) Internationale Veröffentlichungsnummer: WO 2022/002353

(56) Entgegenhaltungen:
- EP-A1- 3 753 639
- EP-A2- 1 457 608
- CN-U- 210 529 842
- US-A1- 2017 181 583

## Beschreibung

Die vorliegende Erfindung betrifft ein Brausehalterungssystem für einen Brausekopf, ein entsprechendes Brausesystem, sowie die Verwendung des Brausesystems in Duschräumen und Badezimmern.

Bekannt sind Duschbrausen-Halter als Wandhalterungen, bei welchen der Griff oder ein Teil des Handgriffs einer Duschbrause in ein axial geschlitztes Aufnahmeteil eingesteckt werden kann. Der Axialschlitz dient zur seitlichen Durchführung des Brauseschlauchs, und der Aufnahmebereich ist rund und üblicherweise zylindrisch oder konisch geformt, passend zur Aufnahme eines entsprechenden Griffteils einer Duschbrause, wenn die Brause eingehängt wird. Unter Duschbrausen werden dabei sowohl abnehmbare Kopfbrausen als auch Handbrausen verstanden. Eine Handbrause wiederum kann bei genügend langem Brauseschlauch auch als Kopfbrause verwendet werden. Ein Halter für solche Brausen kann fix an der Wand montiert oder in der Höhe verstellbar angebracht sein, z.B. an einer vertikalen Stange. Diese Halter sind geeignet, eine Duschbrause sowohl im Betrieb mit Wasserentnahme als auch bei Nichtgebrauch aufzunehmen.

Bekannt sind auch Ausführungsformen von Duschbrausen-Haltern, welche ausgelegt sind für die Aufnahme einer Brause im Nichtbetrieb. So zeigt DE 3931304 A1 eine an der Wand befestigte Haltevorrichtung für eine Handbrause, die ein tellerartiges Aufnahmeteil mit federnden Rastzungen am Umfang aufweist, in welches der Brausekopf von vorne her mit zur Wand gerichteten Brausedüsen bei Nichtbedarf eingehängt werden kann, wobei die Rastzungen den Brausekopf in der eingehängten Stellung umgreifen.

Eine besondere Wasserzapfstellen-Halterung insbesondere für Duschköpfe bzw. Brauseköpfe bei Nichtgebrauch ist in der Patentschrift EP 3 458 650 B1 beschrieben. Als Besonderheit sind in der Halterung, in welche der Brausekopf mit seiner Rückenfläche zur Wand eingesetzt wird, Mittel zur UV-Bestrahlung angeordnet, wobei die Bestrahlung durch ein für UV-Strahlung durchlässiges Fenster in der Rückenfläche des Brausekopfs erfolgt, wenn dieser bei Nichtgebrauch in der Halterung aufgenommen ist. Durch die Einschaltung der UV-Bestrahlung in gewissen Zeitintervallen soll der Brausekopf in seiner Ruhestellung gegen Keime, insbesondere Legionellen, desinfiziert werden.

In der US 2016/0175872 A1 ist ein an der Wand einer Dusche montierbares, becherförmiges Zubehörteil als Duschkopfhalter beschrieben, in welches eine Duschbrause bei laufendem Wasser mit nach unten weisenden Brausedüsen vorübergehend (z.B. während des Einseifens) abgelegt werden kann, ohne dass es zu einem Herumspritzen von Wasser kommt. Dieser Duschkopfhalter weist auf einer Seite eine U-förmige Aussparung zum Einhängen des Duschkopfs auf, sowie mindestens eine Abflussöffnung im Becherboden. Die bevorzugt nur eine Abflussöffnung ist so gross bemessen, dass der Becher trotz laufender Duschbrause nicht überläuft, sondern das Wasser unten abfliesst. Die Abflussöffnung ist bevorzugt bei der Wandseite angebracht, so dass das Wasser der Duschwand entlang nach unten rinnen kann, ohne zu spritzen oder zu plätschern.

Thematisch anknüpfend an letzteren Punkt sind auch Vorrichtungen bekannt, die unter anderem den Wasserablauf in einer Dusche optimieren. So wird in der Patentschrift EP 2 397 612 B1 ein Duschsystem beschrieben, das eine Einbaubox mit einem Wandablauf (Ablaufspalt unten) für das Duschwasser, eine darunter angeordnete Duschrinne und einen Siphon umfasst, wobei die Einbaubox zur Aufnahme von mindestens einem Funktionselement ausgebildet ist und durch ein Duschpaneel als Vorwand-Installation abgedeckt ist. Besonders bevorzugt dient die Einbaubox von EP 2 397 612 B1 zur Aufnahme von einer Hand- und einer Kopfbrause (auf der Vorderseite des Paneels) und deren Leitungen (hinter dem Paneel in der Einbaubox). Für die Handbrause kann auf der Vorderseite ein Magnethalter vorgesehen sein. Bei Nichtgebrauch kann die Handbrause in eine Öffnung des Duschpaneels geschoben werden. Die Einbaubox ist auch zum Abführen von eventuell auftretendem Wasser im Inneren derselben in die Duschrinne ausgebildet, wobei es sich hier lediglich um die Ableitung von Tropfwasser oder kondensierter Feuchte handelt, ähnlich wie beim Patent DE 101 07 913 B4, wo zwar der Halter für das Konusstück des Handbrausegriffs hinter der Wand jener Duschbox liegt, aber der Brausekopf immer vor der Wand zum Benutzer hin gerichtet ist.

EP 1 457 608 zeigt ein Brausehalterungssystem gemäß dem Oberbegriff von Anspruch 1, beschäftigt sich jedoch nicht mit der Reinigung der Handbrause. Aus CN 210 529 842 sowie US 2017/181583 sind ähnliche Vorrichtungen bekannt.

Aufgabe der vorliegenden Erfindung ist es, ein zum Stand der Technik alternatives Brausehalterungssystem für einen Brausekopf zur Verfügung zu stellen. Das erfindungsgemässe Brausehalterungssystem soll insbesondere bei Nichtgebrauch einer Handbrause unter anderem zur Durchführung von Hygienespülungen geeignet sein.

Diese Aufgabe wird erfindungsgemäss durch ein Brausehalterungssystem mit den Merkmalen des Anspruchs 1 gelöst.

Ein entsprechendes, erfindungsgemässes Brausesystem, welches ein solches Brausehalterungssystem und eine mit ihrem Brausekopf in die Aufnahme des Brausehalterungssystems passende Handbrause umfasst, ist Gegenstand des Anspruchs 12.

Die Erfindung umfasst zudem die Verwendung des erfindungsgemässen Brausesystems.

Bevorzugte erfindungsgemässe Ausführungsformen und Varianten ergeben sich aus den jeweils abhängigen Ansprüchen.

Ein erfindungsgemässes Brausehalterungssystem umfasst eine Aufnahme, in welcher ein Brausekopf mit zu der Aufnahme gerichteten Brausedüsen platziert werden kann, und ein Haltemittel zur Fixierung des Brausekopfes in der Aufnahme, wobei die Aufnahme in einem Bereich, wo die Brausedüsen zu liegen kommen, mindestens eine Durchgangsöffnung aufweist, und das Brausehalterungssystem zudem eine hinter der Aufnahme angeordnete Entwässerungsbox mit einem Abfluss umfasst, wobei die mindestens eine Durchgangsöffnung in die Entwässerungsbox mündet, und der Abfluss der Entwässerungsbox an einen Wasserablauf anschliessbar ist.

Erfindungsgemäß ist beim Brausehalterungssystem ein elektronischer Sensor vorhanden, der ausgebildet ist zum Erkennen, ob in der Aufnahme ein Brausekopf platziert ist.

Beim erfindungsgemässen Brausehalterungssystem ist das Haltemittel bevorzugt ausgeführt als Aussparung oder Rücksprung oder Vertiefung zum Einhängen oder Einlegen des Brausekopfes, oder als Rastvorrichtung, oder als Bajonettverschluss, oder als Magnethalter oder als Gegenstück zu einem Magnethalter.

Die Aufnahme des erfindungsgemässen Brausehalterungssystems mit dem Haltemittel sowie die Entwässerungsbox bilden miteinander vorzugsweise ein zusammenhängendes Bauteil.

In bevorzugten Ausführungsformen ist das erfindungsgemässe Brausehalterungssystem konzipiert als Wandeinbauelement oder als Aufputzgehäuse oder als Säulenständer oder als Kombinationsausführung integriert in Duschstangen oder Haltegriffe. In der Ausführungsform als Wandeinbauelement weist dieses bevorzugt einen Rahmen auf und ist flächenbündig mit dem Rahmen in eine Wand einbaubar.

Das erfindungsgemässe Brausehalterungssystem ist in der Ausführungsform als Wandeinbauelement vorzugsweise für eine Wand konzipiert, die ausgewählt ist aus einer Gebäudewand oder einer Leichtbauwand oder einer Vorwand-Installation.

Beim erfindungsgemässen Brausehalterungssystem ist die Aufnahme bevorzugt schief geneigt. Besonders bevorzugt liegt der Winkel der Aufnahme gegenüber der Vertikalen in einem Bereich zwischen Null Grad und 45 Grad, so dass der Brausekopf mit seinen Brausedüsen schräg daran platziert werden kann. Dieser Winkel wird zweckmässigerweise so gewählt, dass der Griff und der daran angeschlossene Brauseschlauch einer Handbrause nach der Platzierung des Brausekopfs in der Aufnahme ungefähr senkrecht nach unten hängen, weil die Wasseraustrittsfläche des Brausekopfs mit den Brausedüsen in der Regel angewinkelt ist gegenüber dem Griffteil einer Handbrause.

Beim erfindungsgemässen Brausehalterungssystem ist überdies der Bereich der Aufnahme mit der mindestens einen Durchgangsöffnung vorzugsweise durch ein klaffendes Loch oder eine gelochte Scheibe oder ein Gitter oder ein Netz gebildet.

Des Weiteren ist beim erfindungsgemässen Brausehalterungssystem der Abfluss der Entwässerungsbox bevorzugt über eine Leitung oder einen Kanal oder einen Zwischenraum an einen Wasserablauf anschliessbar.

Im Zusammenhang mit dem erfindungsgemässen Brausehalterungssystem ist der Wasserablauf vorzugsweise eine Duschrinne mit einem Siphon oder ein Bodenablauf einer Dusche mit einem Siphon oder ein Überlaufschutz einer Badewanne, wobei der Abfluss der Entwässerungsbox mit der Duschrinne oder mit dem Bodenablauf oder direkt mit dem entsprechenden Siphon oder mit dem Überlaufschutz der Badewanne verbunden werden kann.

In einer besonderen Ausführungsform beinhaltet das erfindungsgemässe Brausehalterungssystem UV-Lichtquellen.

Ein Brausesystem gemäss der vorliegenden Erfindung umfasst ein erfindungsgemässes Brausehalterungssystem und eine mit ihrem Brausekopf in die Aufnahme des Brausehalterungssystems passende Handbrause. An dieser Stelle soll darauf hingewiesen werden, dass die Handbrause einer Dusche oder einer Badewanne auch als Kopfbrause benutzt werden kann, wenn der Brauseschlauch genug lang ist und wenn an der Wand in passender bzw. verstellbarer Höhe ein herkömmlicher Duschbrausen-Halter befestigt ist, in welchen der Griff der Handbrause zum Duschen eingesteckt werden kann. Vorteilhafterweise wird das erfindungsgemässe Brausesystem verwendet für Betriebsweisen mit in der Aufnahme des Brausehalterungssystems platziertem Brausekopf, ausgewählt aus Einlaufen lassen oder Vorspülen oder Vorheizen einer Handbrause in einer Dusche oder in einem Bad, sowie Hygienespülungen und/oder Desinfektionen der Handbrause. Durch die zu der Aufnahme gerichteten Brausedüsen tritt dabei das Wasser aus der Brause durch die mindestens eine Durchgangsöffnung in die Entwässerungsbox und fliesst auf kanalisierte Weise ab, ohne dass in einer solchen Phase in einer Dusche oder in einem Bad Spritzer oder Sprühnebel aus der Brause in die Luft gelangen. So können bei der Inbetriebnahme einer Handbrause nach längerer Stillstandzeit Aerosole vermieden werden, die eventuell krankmachende Legionellen enthalten.

Bei den erwähnten Hygienespülungen geht es darum, die Leitungen zu Duscheinrichtungen regelmässig mit frischem Wasser durchzuspülen, um so die Vermehrung von Bakterien, insbesondere von Legionellen, in stagnierendem Wasser zu vermeiden und deren Konzentration niedrig zu halten. Die Gefahr, sich mit Legionellen zu infizieren, besteht hauptsächlich unter der Dusche durch Einatmen von durch die Brausedüsen versprühten Legionellen-haltigen Aerosolen. Deshalb ist es wichtig, bei der Hygienespülung einer über längere Zeit nicht benutzten Wasserleitung, die zu einer Duscheinrichtung bzw. zu einer Handbrause führt, das Einatmen von Aerosolen in den ersten Minuten einer solchen Hygienespülung möglichst zu vermeiden. Das war bisher nicht gut möglich. Mit der vorliegenden Erfindung wird nun erstmals eine technische Lösung für dieses Problem angeboten. Diese Lösung ist sehr nützlich für alle Orte und Einrichtungen, wo durch unregelmässige Benutzung stagnierendes Wasser in den Leitungen vorkommen kann, und vor der nächsten Benutzung eine Hygienespülung durchgeführt werden sollte.

Bei der erfindungsgemässen Verwendung wird die ausgewählte Betriebsweise bevorzugt entweder manuell oder gesteuert von einem Steuer- und Regelungssystem durchgeführt.

Im Falle einer Verwendung für Desinfektionen erfolgen Desinfektionen vorzugsweise auf thermische Art mit Durchfluss von heissem Wasser und/oder mit UV-Lichtquellen, unter Einbindung von Sensoren und jeweils überwacht von einem Steuer- und Regelungssystem, wobei eine ausgewählte Betriebsweise für eine Desinfektion vom Steuer- und Regelungssystem freigegeben wird, wenn ein Sensor einen in der Aufnahme platzierten Brausekopf erkannt hat. Eine UV-Lichtquelle würde insbesondere dann zum Einsatz kommen, wenn es erwünscht ist, auch die Wasseraustrittsfläche des Brausekopfs bei den Brausedüsen bzw. die entsprechenden Silikon-Noppen zu desinfizieren.

Im Folgenden wird die Erfindung anhand von Figuren näher erläutert, die Beispiele darstellen, ohne den Umfang der vorliegenden Erfindung einzuschränken. Dabei zeigt:
- Fig. 1: ein erfindungsgemässes Brausehalterungssystem als Wandeinbauelement in einer perspektivischen Ansicht;
- Fig. 2: das erfindungsgemässe Brausehalterungssystem von Fig. 1 mit eingehängter Handbrause (d.h. ein Brausesystem) in einer perspektivischen Ansicht;
- Fig. 3: ein erfindungsgemässes Brausehalterungssystem mit einer an den Abfluss der Entwässerungsbox angeschlossenen Ablaufleitung zu einem Duschwasserablauf;
- Fig. 4: ein erfindungsgemässes Brausesystem mit eingehängter Handbrause entsprechend der Fig. 3;
- Fig. 5: ein erfindungsgemässes Brausesystem analog zu Fig. 4 und zusätzlich einer verkleideten Vorwand-Installation;
- Fig. 6: ein vertikales Querschnittsprofil eines erfindungsgemässen Brausesystems mit eingehängter Handbrause und Vorwand-Installation;
- Fig. 7: ein erfindungsgemässes Brausesystem in einem vertikalen Querschnitt als Aufputzgehäuse mit eingehängter Handbrause;
- Fig. 8: ein erfindungsgemässes Brausesystem als Aufputzgehäuse mit eingehängter Handbrause in einer perspektivischen Ansicht;
- Fig. 9: ein erfindungsgemässes Brausesystem in einem vertikalen Querschnitt als Aufputzvariante mit Abfluss in einen Kanal oder Zwischenraum;
- Fig. 10: das erfindungsgemässe Brausesystem von Fig. 9 in einer perspektivischen Ansicht;
- Fig. 11: ein vertikales Querschnittsprofil eines erfindungsgemässen Brausesystems in einer Säulenständer-Ausführung;
- Fig. 12: das erfindungsgemässe Säulenständer-Brausesystem von Fig. 11 in einer perspektivischen Ansicht;
- Fig. 13: ein erfindungsgemässes Brausesystem als Kombinationsausführung integriert in Duschstangen bzw. Haltegriffe.

Die Figur 1 zeigt ein erfindungsgemässes Brausehalterungssystem 1, das als Wandeinbauelement mit Rahmen 9 konzipiert ist, in einer perspektivischen Ansicht. Die in diesem Beispiel schief geneigte Aufnahme 2 für einen (in dieser Figur nicht gezeigten) Brausekopf 3 weist in demjenigen Bereich, wo die Brausedüsen 4 des Brausekopfs 3 zu liegen kommen, Durchgangsöffnungen 5 auf, die hier durch ein Gitter gebildet sind. Hinter der Aufnahme 2 ist eine Entwässerungsbox 6 mit einem Abfluss 7 angeordnet. Die Durchgangsöffnungen 5 münden in die Entwässerungsbox 6, und der Abfluss 7, welcher durch einen Rohrstutzen gebildet sein kann, ist an einen Wasserablauf 8 (hier nicht gezeigt) anschliessbar.

Als Haltemittel zur Fixierung eines Brausekopfes 3 würde hier der Rücksprung des Randes der Aufnahme 2 dienen.

Die Figur 2 zeigt das erfindungsgemässe Brausehalterungssystem 1 von Figur 1 mit in der Aufnahme 2 eingehängtem Brausekopf 3 einer Handbrause 13, d.h. ein erfindungsgemässes Brausesystem 12, in einer perspektivischen Ansicht.

Die Figur 3 zeigt ein erfindungsgemässes Brausehalterungssystem 1 mit einer an den Abfluss 7 der Entwässerungsbox 6 angeschlossenen Ablaufleitung zu einem Duschwasserablauf 8, hier als Duschrinne mit einem Siphon ausgebildet. Die Verbindung zwischen dem Abfluss 7 der Entwässerungsbox 6 und dem Duschwasserablauf 8 kann mit einer Rohrleitung realisiert sein. Die Installation ist hier vor einer Gebäudewand 10 (z.B. eine Wand in einem Duschraum) gezeichnet.

Die Figur 4 zeigt ein erfindungsgemässes Brausesystem 12 mit eingehängter Handbrause 13, und entspricht im Übrigen der Figur 3.

Die Figur 5 zeigt ein erfindungsgemässes Brausesystem 12 analog zu Figur 4, aber zusätzlich mit einer verkleideten Vorwand-Installation 11, die vor die Gebäudewand 10 gestellt wurde. Das als Wandeinbauelement gestaltete Brausehalterungssystem 1 ist mit seinem Rahmen 9 flächenbündig in die Wand der Vorwand-Installation 11 integriert, und die Entwässerungsbox 6 mit Abfluss 7 und die Ablaufleitung sind dadurch auf ästhetische Weise verdeckt.

Die Figur 6 zeigt ein vertikales Querschnittsprofil eines erfindungsgemässen Brausesystems 12 mit eingehängter Handbrause 13 und einer Vorwand-Installation 11. Diese Installation entspricht der Figur 5. Im Querschnitt ist die Anordnung der einzelnen Elemente gut ersichtlich. Insbesondere sieht man in dieser Darstellung auch die Brausedüsen 4 des Brausekopfs 3 und die Durchgangsöffnungen 5 in der Aufnahme 2 des Brausehalterungssystems 1. Der Boden der Entwässerungsbox 6 könnte am Übergang zum Abfluss 7 auch trichterförmig ausgebildet sein.

Die Figur 7 zeigt ähnlich zur Figur 6 ein erfindungsgemässes Brausesystem 12 in einem vertikalen Querschnitt mit eingehängter Handbrause 13, hier aber das Brausehalterungssystem 1 nicht als Wandeinbauelement für eine Vorwand-Installation 11, sondern als Aufputzgehäuse an einer Gebäudewand 10.

Die Figur 8 zeigt das erfindungsgemässe Brausesystem 12 von Figur 7 mit dem Aufputzgehäuse und eingehängter Handbrause 13 in einer perspektivischen Ansicht. Hier ist als Variante dargestellt, dass der Wasseranschluss des Brauseschlauchs der Handbrause 13 in einen erweiterten Teil des Aufputzgehäuses integriert werden kann, was das Brausesystem 12 als kompakte Einheit erscheinen lässt.

Die Figur 9 zeigt ein erfindungsgemässes Brausesystem 12 in einem vertikalen Querschnitt in einer anderen Ausführungsform einer Aufputzvariante, wobei hier die Entwässerungsbox 6 und der Abfluss 7 in einen Kanal oder Zwischenraum eingebunden sind.

Die Figur 10 zeigt das erfindungsgemässe Brausesystem 12 von Figur 9 in einer perspektivischen Ansicht.

Die Figur 11 zeigt ein vertikales Querschnittsprofil eines erfindungsgemässen Brausesystems 12 in einer Säulenständer-Ausführung. Der Abfluss 7 endet im Fuss des Säulenständers, und an einer dort vorgesehenen Abflussöffnung kann ein Verbindungsschlauch zu einem Wasserablauf 8 angeschlossen werden.

Die Figur 12 zeigt das erfindungsgemässe Säulenständer-Brausesystem von Fig. 11 in einer perspektivischen Ansicht, mit der Öffnung im Fuss des Säulenständers zum möglichen Anschluss eines Ablaufschlauchs zu einem Wasserablauf 8.

Die Figur 13 zeigt ein erfindungsgemässes Brausesystem 12 als Kombinationsausführung integriert in Duschstangen bzw. Haltegriffe. Der Abfluss 7 kann im gezeigten Beispiel entweder mit einer Ablaufleitung in der Wand verbunden sein, oder eventuell durch das Innere einer rohrförmigen Haltestange erfolgen.

An dieser Stelle soll darauf hingewiesen werden, dass beliebige Kombinationen der beschriebenen und/oder in den Figuren gezeigten Merkmale zum Umfang der vorliegenden Erfindung gehören, solange die Kombinationen nicht inkonsistent sind.

Wie der Beschreibung und den Erläuterungen zu den Figuren zu entnehmen ist, wird mit der vorliegenden Erfindung eine vorteilhafte und alternative Lösung für ein Brausehalterungssystem und ein entsprechendes Brausesystem zur Verfügung gestellt. Die erwähnten Anwendungsmöglichkeiten für Hygienespülungen und Desinfektionen machen diese Erfindung insbesondere in der Gesundheitsvorsorge und im Gesundheitswesen (Health Care) sehr wertvoll. Bevorzugte Anwendungsbereiche sind Krankenhäuser und Pflegeheime, aber auch die Hotellerie und sanitäre Einrichtungen in Schulen, Kindergärten und Sportanlagen, sowie alle sporadisch benutzten Duschanlagen, zum Beispiel in gewerblichen Gebäuden oder Ferienhäusern.

### Bezugszeichenliste

Gleiche Bezugszeichen in den Figuren deuten auf entsprechende Merkmale hin, auch wenn in der Beschreibung der einzelnen Figuren nicht in jedem Fall ausdrücklich darauf Bezug genommen wird.
- 1: Brausehalterungssystem
- 2: Aufnahme des Brausehalterungssystems 1
- 3: Brausekopf
- 4: Brausedüsen des Brausekopfs 3
- 5: Durchgangsöffnung(en) in der Aufnahme 2
- 6: Entwässerungsbox des Brausehalterungssystems 1
- 7: Abfluss der Entwässerungsbox 6
- 8: Wasserablauf bzw. Duschwasserablauf
- 9: Rahmen des Brausehalterungssystems 1 bei Wandeinbauelement
- 10: Gebäudewand
- 11: Vorwand-Installation
- 12: Brausesystem (umfassend das Brausehalterungssystem 1 und eine Handbrause 13)
- 13: Handbrause (mit Brausekopf 3, Griff und Brauseschlauch)

## Patentansprüche

1. Brausehalterungssystem (1) mit einer Aufnahme (2), in welcher ein Brausekopf (3) mit zu der Aufnahme (2) gerichteten Brausedüsen (4) platziert werden kann, und einem Haltemittel zur Fixierung des Brausekopfes (3) in der Aufnahme (2), wobei die Aufnahme (2) in einem Bereich, wo die Brausedüsen (4) zu liegen kommen, mindestens eine Durchgangsöffnung (5) aufweist, und das Brausehalterungssystem (1) zudem eine hinter der Aufnahme (2) angeordnete Entwässerungsbox (6) mit einem Abfluss (7) umfasst, wobei die mindestens eine Durchgangsöffnung (5) in die Entwässerungsbox (6) mündet, und der Abfluss (7) der Entwässerungsbox (6) an einen Wasserablauf (8) anschliessbar ist, **dadurch gekennzeichnet, dass** das Brausehalterungssystem (1) einen elektronischen Sensor umfasst, der ausgebildet ist zum Erkennen, ob in der Aufnahme (2) ein Brausekopf (3) platziert ist.

2. Brausehalterungssystem (1) nach Anspruch 1, **dadurch gekennzeichnet, dass** das Haltemittel ausgeführt ist als Aussparung oder Rücksprung oder Vertiefung zum Einhängen oder Einlegen des Brausekopfes, oder als Rastvorrichtung, oder als Bajonettverschluss, oder als Magnethalter oder als Gegenstück zu einem Magnethalter.

3. Brausehalterungssystem (1) nach einem der Ansprüche 1 oder 2, **dadurch gekennzeichnet, dass** die Aufnahme (2) mit dem Haltemittel sowie die Entwässerungsbox (6) miteinander ein zusammenhängendes Bauteil bilden.

4. Brausehalterungssystem (1) nach einem der vorhergehenden Ansprüche, **dadurch gekennzeichnet, dass** es konzipiert ist als Wandeinbauelement oder als Aufputzgehäuse oder als Säulenständer oder als Kombinationsausführung integriert in Duschstangen oder Haltegriffe.

5. Brausehalterungssystem (1) nach Anspruch 4, **dadurch gekennzeichnet, dass** es als Wandeinbauelement einen Rahmen (9) aufweist und flächenbündig mit dem Rahmen (9) in eine Wand einbaubar ist.

6. Brausehalterungssystem (1) nach Anspruch 5, **dadurch gekennzeichnet, dass** das Wandeinbauelement für eine Wand ausgewählt aus einer Gebäudewand (10) oder einer Leichtbauwand oder einer Vorwand-Installation (11) konzipiert ist.

7. Brausehalterungssystem (1) nach einem der vorhergehenden Ansprüche, **dadurch gekennzeichnet, dass** die Aufnahme (2) schief geneigt ist.

8. Brausehalterungssystem (1) nach einem der vorhergehenden Ansprüche, **dadurch gekennzeichnet, dass** der Bereich der Aufnahme (2) mit der mindestens einen Durchgangsöffnung (5) durch ein klaffendes Loch oder eine gelochte Scheibe oder ein Gitter oder ein Netz gebildet ist.

9. Brausehalterungssystem (1) nach einem der vorhergehenden Ansprüche, **dadurch gekennzeichnet, dass** der Abfluss (7) der Entwässerungsbox (6) über eine Leitung oder einen Kanal oder einen Zwischenraum an einen Wasserablauf (8) anschliessbar ist.

10. Brausehalterungssystem (1) nach einem der vorhergehenden Ansprüche, **dadurch gekennzeichnet, dass** der Wasserablauf (8) eine Duschrinne mit einem Siphon oder ein Bodenablauf einer Dusche mit einem Siphon oder ein Überlaufschutz einer Badewanne ist, und dass der Abfluss (7) der Entwässerungsbox (6) mit der Duschrinne oder mit dem Bodenablauf oder direkt mit dem entsprechenden Siphon oder mit dem Überlaufschutz der Badewanne verbunden werden kann.

11. Brausehalterungssystem (1) nach einem der vorhergehenden Ansprüche, **dadurch gekennzeichnet, dass** das Brausehalterungssystem elektrische UV-Lichtquellen umfasst.

12. Brausesystem (12), umfassend ein Brausehalterungssystem (1) nach einem der vorhergehenden Ansprüche und eine mit ihrem Brausekopf (3) in die Aufnahme (2) des Brausehalterungssystems (1) passende Handbrause (13).

13. Verwendung eines Brausesystems (12) nach Anspruch 12 für Betriebsweisen mit in der Aufnahme (2) des Brausehalterungssystems (1) platziertem Brausekopf (3), ausgewählt aus Einlaufen lassen oder Vorspülen oder Vorheizen einer Handbrause (13) in einer Dusche oder in einem Bad, sowie Hygienespülungen und/ oder Desinfektionen der Handbrause (13).

14. Verwendung nach Anspruch 13, **dadurch gekennzeichnet, dass** die ausgewählte Betriebsweise manuell oder gesteuert von einem Steuer- und Regelungssystem durchgeführt wird.

15. Verwendung nach Anspruch 13 oder 14, **dadurch gekennzeichnet, dass** Desinfektionen auf thermische Art mit Durchfluss von heissem Wasser und/oder mit UV-Lichtquellen erfolgen, unter Einbindung von Sensoren und jeweils überwacht von einem Steuer- und Regelungssystem, wobei eine ausgewählte Betriebsweise für eine Desinfektion vom Steuer- und Regelungssystem freigegeben wird, wenn ein Sensor einen in der Aufnahme (2) platzierten Brausekopf (3) erkannt hat.

## Claims

1. Shower head holder system (1) with a receptacle (2) in which a shower head (3) with shower nozzles (4) directed towards the receptacle (2) is mounted, and a holding means for fixing the shower head (3) in the receptacle (2), wherein the receptacle (2) has at least one through-opening (5) in a region where the shower nozzles (4) come to rest, and the shower head holder system (1) additionally comprises a drainage box (6) with a drainage pipe (7) arranged behind the receptacle (2), wherein the at least one through-opening (5) opens into the drainage box (6), and the outlet (7) of the drainage box (6) is connectable to a water outlet (8), **characterised in that** the shower head holder system (1) comprises an electronic sensor which is designed to recognise whether a shower head (3) is placed in the receptacle (2).

2. Shower head holder system (1) according to claim 1, **characterised in that** the holding means is designed as a recess or projection or depression for hanging or inserting the shower head, or as a latching device, or as a bayonet catch, or as a magnetic holder or as a counterpart to a magnetic holder.

3. Shower head holder system (1) according to one of claims 1 or 2, **characterised in that** the receptacle (2) with the holding means and the drainage box (6) form an interconnected component.

4. Shower head holder system (1) according to one of the preceding claims, **characterised in that** it is designed as a wall-mounted element or as a surface-mounted housing or as a pillar stand or as a combination version integrated into shower rails or grab rails.

5. Shower head holder system (1) according to claim 4, **characterised in that** it has a frame (9) as a wall installation element and can be installed flush with the frame (9) in a wall.

6. Shower head holder system (1) according to claim 5, **characterised in that** the wall installation element is designed for a wall selected from a building wall (10) or a lightweight wall or a pre-wall installation (11).

7. Shower head holder system (1) according to one of the preceding claims, **characterised in that** the receptacle (2) is inclined at an angle.

8. Shower head holder system (1) according to one of the previous claims **characterised in that** the region of the receptacle (2) with the at least one through-opening (5) is formed by a gaping hole or a perforated disc or a grid or a net.

9. Shower head holder system (1) according to one of the preceding claims, **characterised in that** the drainage pipe (7) of the drainage box (6) can be connected to a water outlet (8) via a pipe or a channel or an intermediate space.

10. Shower head holder system (1) according to one of the preceding claims, **characterised in that** the water outlet (8) is a shower channel with a siphon or a floor drain of a shower pipe shower with a siphon or an overflow protection of a bathtub, and that the drainage pipe (7) of the drainage box (6) is connected to the shower channel or to the floor drain or directly to the corresponding siphon or to the overflow protection of the bathtub.

11. Shower head holder system (1) according to one of the preceding claims, **characterised in that** the shower head holder system comprises electric UV light sources.

12. Shower system (12), comprising a shower head holder system (1) according to one of the preceding claims and a hand shower (13) fitting with its shower head (3) into the receptacle (2) of the shower head holder system (1).

13. Use of a shower system (12) according to claim 12 for modes of operation with a shower head (3) placed in the receptacle (2) of the shower head holder system (1), selected from running in or pre-rinsing or pre-heating a hand shower (13) in the receptacle (2) of the shower holder system (1) in a shower or bath, as well as hygienic rinsing and/or disinfection of the hand shower (13).

14. Use according to claim 13, **characterised in that** the selected operating mode is selected manually or controlled by a control and regulation system.

15. Use according to claim 13 or 14, **characterised in that** disinfection is carried out in a thermal manner with flow of hot water and/or with UV light sources, with Integration of sensors and each monitored by a control and regulation system, wherein a selected operating mode for disinfection is enabled by the control and regulation system when a sensor has recognised a shower head (3) placed in the receptacle (2).

## Revendications

1. Système de support de pommeau de douche (1) avec un support (2), dans lequel un pommeau de douche (3) avec des buses de douche (4) dirigés vers le support (2) est logé, et un moyen de maintien pour fixer le pommeau de douche (3) dans le support (2), le support (2) présentant au moins une ouverture de passage (5) dans une zone où les buses de douche (4) viennent se placer, et le système de support de pommeau de douche (1) comprenant derrière le support (2) un boîtier de drainage (6) avec un écoulement (7), et l'au moins une ouverture de passage (5) débouchant dans le boîtier de drainage (6), et l'écoulement (7) du boîtier de drainage (6) pouvant être raccordé à un écoulement d'eau (8), **caractérisé en ce que** le système de support de pommeau de douche (1) comprend un capteur électronique qui est conçu pour reconnaître si un pommeau de douche (3) est placée dans le support (2).

2. Système de support de pommeau de douche (1) selon la revendication 1, **caractérisé en ce que que** le moyen de maintien est réalisé sous la forme d'une encoche ou d'un retrait ou d'un renfoncement pour accrocher ou insérer le pommeau de douche, ou sous la forme d'un dispositif d'encliquetage, ou sous la forme d'une fermeture à baïonnette, ou sous la forme d'un support magnétique ou d'une contre-pièce pour un support magnétique.

3. Système de support de pommeau de douche (1) selon l'une des revendications 1 ou 2, **caractérisé en ce que** le support (2) avec le moyen de maintien ainsi que le boîtier de drainage (6) forment un composant cohérent.

4. Système de support de pommeau de douche (1) selon l'une des revendications précédentes, **caractérisé en ce qu'**il est conçu en tant qu'élément encastré dans le mur ou comme boîtier en saillie ou comme support de colonne ou comme version combinée intégrée dans des barres de douche ou des poignées.

5. Système de support de pommeau de douche (1) selon la revendication 4, **caractérisé en ce qu'**il présente un cadre (9) en tant qu'élément encastré dans le mur et peut être encastré dans un mur à fleur de surface avec le cadre (9).

6. Système de support de pommeau de douche (1) selon la revendication 5, **caractérisé en ce que** l'élément de montage mural est conçu pour un mur choisi parmi un mur de bâtiment (10) ou une cloison légère ou une cloison en applique (11).

7. Système de support de pommeau de douche (1) selon l'une des revendications précédentes, **caractérisé en ce que** le support (2) est incliné.

8. Système de support de pommeau de douche (1) selon l'une des revendications précédentes, **caractérisé en ce que** la zone du support (2) avec l'au moins une ouverture de passage (5) est formée par un trou béant ou une vitre perforée ou une grille ou un filet.

9. Système de support de pommeau de douche (1) selon l'une des revendications précédentes, **caractérisé en ce que** l'écoulement (7) du boîtier de drainage (6) peut être raccordé à un écoulement d'eau (8) par une conduite ou un canal ou un espace intermédiaire.

10. Système de support de pommeau de douche (1) selon l'une des revendications précédentes, **caractérisé en ce que** l'écoulement d'eau (8) est une rigole de douche avec un siphon ou un écoulement de sol d'une installation de douche avec un siphon ou une protection contre le débordement d'une baignoire, et que l'écoulement (7) du boîtier de drainage (6) peut être relié à la rigole de douche ou à l'écoulement de sol ou directement au siphon correspondant ou à la protection contre le débordement de la baignoire.

11. Système de support de pommeau de douche (1) selon l'une des revendications précédentes, **caractérisé en ce que** le système de support de pommeau de douche comprend des sources de lumière UV électriques.

12. Système de douche (12), comprenant un système de support de pommeau de douche (1) selon l'une des revendications précédentes et une douchette à main (13) adaptée avec son pommeau de douche (3) dans le support (2) du système de support de pommeau de douche (1).

13. Utilisation d'un système de douche (12) selon la revendication 12 pour des modes de fonctionnement avec un pommeau de douche (3) placé dans le support (2) du système de support de pommeau de douche (1), choisi parmi le rodage ou le prérinçage ou le préchauffage d'une douchette à main (13) dans un système de support de pommeau de douche (1) d'une douche ou d'un bain, ainsi que des rinçages hygiéniques et/ou des désinfections de la douchette à main (13).

14. Utilisation selon la revendication 13, **caractérisée en ce que** le mode de fonctionnement sélectionné est manuel ou commandé par un système de contrôle et de régulation.

15. Utilisation selon la revendication 13 ou 14, **caractérisée en ce que** les désinfections sont effectuées de manière thermique avec le débit de l'eau chaude et/ou avec des sources de lumière UV en intégrant des capteurs et respectivement surveillées par un système de commande et de régulation, un mode de fonctionnement sélectionné pour une désinfection étant validé par le système de commande et de régulation lorsqu'un capteur a détecté une pomme de douche (3) placée dans le support (2).
